# EUROPÄISCHE PATENTSCHRIFT

(11) **EP 0 387 236 B1**
(45) Veröffentlichungstag und Bekanntmachung des Hinweises auf die Patenterteilung: **16.02.1994**
(21) Anmeldenummer: 90890033.5
(22) Anmeldetag: 14.02.1990
(51) Int. Cl.: B21B 37/10, B21B 39/18

(54) **Verfahren und Anordnung zum Walzen von Draht- und Stabmaterial**
Method of and installation for rolling wire and bars
Procédé et installation pour le laminage de fil et de profil métalliques.

(30) Priorität: 23.02.1989 AT 404/89
(43) Veröffentlichungstag der Anmeldung: 12.09.1990
(73) Patentinhaber: BÖHLER Edelstahl GmbH, A-8605 Kapfenberg (AT)
(72) Erfinder: Lösch, Hans, Dipl.-Ing., A-8605 Kapfenberg (AT); Eilmer, Johann, A-8600 Bruck a.d. Mur (AT); Rischka, Franz, A-8600 Bruck a.d. Mur (AT)
(74) Vertreter: Wildhack, Helmut, Dipl.-Ing. Dr.

(56) Entgegenhaltungen:
- DE-A- 1 502 723
- DE-A- 2 430 790
- GB-A- 1 051 526
- US-A- 4 068 511

## Beschreibung

Die Erfindung betrifft ein Verfahren gemäß Oberbegriff von Patentanspruch 1 und eine Anordnung gemäß Oberbegriff von Patentanspruch 14 zum Walzen von schwer verformbarem Draht- oder Stabmaterial, bei welchem das Walzgut vor der Verformung erwärmt und einer Querschnittsverminderung mit zumindest zwei aufeinanderfolgenden Walzschritten in einer Walzeinrichtung unterworfen wird.

Bei derartigen, wie in LEITHER-PLÖCKINGER: " Die Edelstahlerzeugung", Seiten 817 - 826, 1965 Springer Verlag oder E.HOUDREMONT: " Handbuch der Sonderstahlkunde", 1956, Seiten 1028 -1030, Springer Verlag, beschriebenen Verfahren und Anordnungen treten immer wieder Schwierigkeiten auf, wenn Walzgut gewalzt werden soll, das bei Raumtemperatur geringes Formänderungsvermögen bzw. hohe Formänderungsfestigkeit besitzt. Wird derartiges Walzgut der Walzeinrichtung zugeführt, so erfolgt in dem ersten Walzgerüst eine derartige Verfestigung, daß das Walzgut zum Sprödbruch bzw. Aufbrechen neigt bzw. eine derartige Festigkeit annimmt, daß die Walzen nachfolgender Walzgerüste beschädigt werden bzw. eine Weiterverformung nicht möglich ist. Insbesondere sind dafür abgebrochene Bereiche des Walzgutes verantwortlich, welche u.a. an der Oberfläche des Walzgutes haften bleiben können und so die Dicke des den nachfolgenden Walzgerüsten zugeführten Walzgutes nachteilig verändern.

Zur Vermeidung dieser Nachteile ist erfindungsgemäß ein Verfahren der eingangs genannten Art dadurch gekennzeichnet, daß bei Walzbeginn ein Anfahrabschnitt des Walzgutes erwärmt wird, daß der Anfahrabschnitt so lange am Einlauf der Walzeinrichtungen vorbeigeführt wird, bis eine am bewegten Walzgut vor den Walzeinrichtungen durchgeführte Temperaturmessung das Erreichen der Verformungstemperatur des in der Erwärmungsstrecke, vorzugsweise durch induktive oder Widerstandsheizung, erwärmten Walzgutes feststellt, worauf die nicht ausreichend bzw. auf geringere als die gewünschte Verformungstemperatur erwärmten, insbesondere die zum Zeitpunkt der Messung in Abzugsrichtung vor dem ausreichend erwärmten Bereich gelegenen Abschnitte des Walzgutes abgetrennt werden, und nur das Verformungstemperatur besitzende Walzgut der Walzverformung zugeführt wird. Durch diese Vorgangsweise wird Vorsorge getroffen, daß Bereiche des Walzgutes, die eine Temperatur besitzen, die unterhalb einer gewünschten Verformungstemperatur liegt, und somit nicht ausreichend walzbar sind, nicht den Walzeinrichtungen zugeführt werden. Durch entsprechende Messung der Temperatur des Walzgutes und Abtrennen des zu geringe Temperatur besitzenden Walzgutes ( sowohl beim Einlauf als auch beim Auslauf) möglichst genau an der Stelle, an der das Walzgut die gewünschte Verformungstemperatur erreicht, wird nur Walzgut mit der gewünschten Verformungstemperatur der Walzeinrichtung zugeführt.

Je nach der gewünschten Verfahrensführung kann vorgesehen sein, daß mit dem Beginn des Abzuges bzw. der Bewegung des Walzgutes zugewartet wird, bis der Anfahrabschnitt die gewünschte Verformungs- bzw. Walztemperatur erreicht hat. Auf diese Weise wird erreicht, daß nur geringe Abschnitte des Walzgutes abgetrennt werden müssen, da man das vordere Ende des Walzgutes nahezu vollständig in einer Erwärmungsstrecke auf die gewünschte Verformungstemperatur bringen kann.

Vorteilhaft ist, wenn nach dem Abtrennen des nicht ausreichend erwärmten Walzgutes bzw. des Anfahrabschnittes der abgetrennte Teil mit einer gegenüber der momentanen Bewegung des Walzgutes durch die Erwärmungsstrecke erhöhten Geschwindigkeit abgezogen wird. Diese erhöhte Geschwindigkeit ist vorteilhaft, um Zeit für das Ablenkmanöver zu gewinnen. Die dafür zur Verfügung stehende Zeitdauer ist durch die Zeitspanne gegeben, die das ausreichend erwärmte Walzgut braucht, um die Strecke zwischen dem Abtrennen und dem Anlenken zurückzulegen.

Bei einer bevorzugten Ausführungsform der Erfindung ist vorgesehen, daß bei Feststellung eines Abfalles der Temperatur des Walzgutes unterhalb der Verformungstemperatur, insbesondere im Endbereich des abgezogenen Walzgutes, eine Abtrennung des geringere Temperatur aufweisenden (End)abschnittes des Walzgutes vor dessen Eintritt in die Walzeinrichtung erfolgt. Diese Vorgangsweise ist insbesondere von Bedeutung für den Endbereich des Walzgutes, der z.B. in einer Widerstandserwärmungsstrecke auf Grund des Fehlens eines entprechenden Kontaktes nicht ausreichend erwärmt werden kann und somit abgetrennt wird, um die Walzeinrichtungen nicht zu beschädigen.

Vorteilhafterweise ist vorgesehen, daß bei Stählen als Temperatur, bei der eine Abtrennung erfolgt, eine Temperatur von unter 400°C und eine Verformungstemperatur von höchstens 1100°C, vorzugsweise 950°C, gegebenenfalls höchstens AC1-Temperatur bzw. Umwandlungstemperatur in das Gammagefüge der Legierung gewählt wird bzw. daß bei Kupfer-Phosphor-Legierungen, insbesondere mit 5 bis 15 %, vorzugsweise etwa 10 %, Phosphor eine Abtrennung von Walzgut mit einer Temperatur unterhalb von 200 °C, insbesondere unter 150 °C, erfolgt und eine Verformungstemperatur von 250°C, vorzugweise 220°C, nicht überschritten wird.

Eine Anordnung zum Walzen von Draht- oder Stabmaterial, im wesentlichen bestehend aus einer Erwärmungseinrichtung, einer Trenn- und Führungseinrichtung und einer Verformungseinrichtung, in welcher dem Walzgut eine Querschnittsverminderung in zumindest zwei aufeinanderfolgenden Walzschritten erteilbar ist, insbesondere zur Durchführung des Verfahrens nach einem der Ansprüche 1 bis 13 ist erfindungsgemäß dadurch gekennzeichnet, daß zum Walzen von geringes Formänderungsvermögen bzw. Sprödigkeit und/oder hohe Formänderungsfestigkeit bei Raumtemperatur besitzendem Walzgut, z.B. härtbaren Stählen, Schnellstahl, Kupfer-Phosphor-Legierungen od.dgl., der mindestens zweistufigen Walzeinrichtung mit insbesondere unmittelbar aufeinanderfolgenden Walzgerüsten eine Erwärmungseinrichtung, insbesondere eine elektrische Schnellerwärmungseinrichtung mit einer Energieeinbringung in das Walzgut durch Induktion oder direkten Stromdurchgang vorgeordnet ist, wobei zwischen der Erwärmungseinrichtung und der Walzeinrichtung eine an sich bekannte Trenneinrichtung mit einer Lenkeinrichtung für das Walzgut zur wahlweisen Einstellung einer Vorbeiführung des Walzgutes an der Walzeinrichtung oder einer Zufuhr des Walzgutes zur Walzeinrichtung vorgesehen ist und daß der Erwärmungseinrichtung zumindest eine Temperaturmeßeinrichtung für das Walzgut nachgeordnet ist, von der gegebenenfalls die Tätigkeit der an sich bekannten Trenneinrichtung und der Walzgutführungs- bzw. Lenkeinrichtung gesteuert ist. Mit dieser einfach aufgebauten Anordnung wird erreicht, daß nicht auf Verformungstemperatur erwärmte Bereiche des Walzgutes,d.h. Anfang- und Endbereiche, in exakter Weise abgetrennt werden können, so daß keine Beschädigungen der Walzgerüste eintreten. Eine derartige Schalt- und Steuermechanik zum Abschneiden von Enden von stangenartigen Produkten ist an sich beispielsweise aus der DE-OS 24 30 790 bekannt.

Ein vorteilhafter Aufbau dieser Anordnung ergibt sich, wenn die Lenkeinrichtung von einer Verstelleinrichtung verstellbare, vorzugsweise rohrartige, Führungen mit Einlauföffnungen für das Walzgut aufweist, von denen die eine auf den Walzeingang der Walzeinrichtung und die andere in eine an der Walzeinrichtung vorbeiführende Stellung ausrichtbar ist. Damit kann eine rasche Lenkung des Walzgutes in Richtung auf die Walzeinrichtung oder an dieser vorbei erreicht werden.

Für die Steuerung der Anordnung ist es zweckmäßig, wenn eine Steuereinrichtung vorgesehen ist, mit der in Abhängigkeit von der am Walzgut mit der Temperaturmessung gemessenen Temperatur die Lenkeinrichtung, die Trenneinrichtung und gegebenenfalls die Temperatur in der Erwärmungsstrecke steuerbar bzw. einregelbar sind. Es kann auch vorgesehen sein, daß der Erwärmungseinrichtung zumindest eine Temperaturmeßeinrichtung für das Walzgut nachgeordnet ist, von der gegebenenfalls die Tätigkeit der Trenneinrichtung gesteuert ist. In gleicher Weise kann auch vorgesehen sein, daß die Verstelleinrichtung von der Temperaturmeßeinrichtung gesteuert ist. In Abhängigkeit von der Temperatur des Walzgutes werden die einzelnen Einrichtungen automatisch oder händisch gesteuert. Gleichzeitig kann durch entsprechende Einregelung der Temperatur in der Erwärmungsstrecke für entsprechende Erwärmung des Walzgutes gesorgt werden.

Weitere bevorzugte Ausführungsformen der Erfindung ergeben sich aus der folgenden Beschreibung, den Patentansprüchen und der Zeichnung.

Im folgenden wird die Erfindung anhand der Zeichnung beispielsweise näher erläutert. Es zeigen Fig. 1, 1a und 1b eine erste Ausführungsform einer erfindungsgemäßen Anordnung in verschiedenen Betriebsstadien und Fig. 2, 2a und 2b eine zweite Ausführungsform einer erfindungsgemäßen Anordnung,ebenfalls in verschiedenen Betriebsstadien.

Fig. 1 zeigt eine erste Ausführungsform einer erfindungsgemäßen Anordnung. Das zu walzende Walzgut 6, im vorliegenden Fall Drahtmaterial, wird von einer Trommel 7 abgezogen. Das Walzgut 6 wird in einer Erwärmungsstrecke 1 mit Kontaktrollen 8 und 9, die über die Leitungen 10̸ an eine Stromquelle angeschlossen sind, durch Widerstandsheizung erwärmt. Die Kontaktrolle 8 ist,wie strichliert dargestellt, bezüglich ihres Abstandes von der Kontaktrolle 9 veränderlich, um verschiedene Aufheizgeschwindigkeiten bzw. die Anpassung an verschiedene Drahtmaterialien zu ermöglichen. Das vordere Ende des Walzgutes 6 befindet sich im Bereich einer ersten Tempraturmeßeinrichtung 5, z.B. Thermofühler, welcher die Temperatur des Walzgutes 6 laufend mißt. Mit 11 ist eine Ausgleichsführung bezeichnet, in der gegebenenfalls ein Temperaturausgleich des Walzgutes 6 bzw. eine nachträgliche Aufheizung erfolgen kann. Darauffolgend wird das Walzgut 6 ( Fig. 1a) durch eine Trenneinrichtung 4 geführt, die im vorliegenden Fall von einer Schlagschere gebildet ist. Die Trenneinrichtung 4 ist in Richtung des Pfeiles 41 in Abzugsrichtung , insbesondere mit gleicher Geschwindigkeit wie die Vorschubbewegung des Walzgutes, verschiebbar, um beim Trennen des Walzgutes 6 dieses nicht in seiner Bewegung anzuhalten. Eine weitere Temperaturmeßeinrichtung 5' ist vorgesehen, um das Walzgut 6 zu messen, bevor es in eine Lenkeinrichtung 3 mit einer Führungseinheit 21 einlauft, die mit ihrem einlaufseitigen Ende gelenkig auf einem Lager 25 verschwenkbar gelagert ist. Der Auslauf der Führungseinheit 21 kann mit jeweils einer von zwei Führungen 15, 16, z.B.Rohren, in Ausrichtung gebracht werden. Die beiden Führungen 15, 16 sind auf einem Schwenkhebel 17 verschwenkbar gelagert, welcher bewirkt, daß das auslaufseitige Ende der Führungseinheit 21 mit einer der beiden Einlauföffnungen der Führungen 15, 16 fluchten kann; der Hebel 17 wird dazu mittels einer z.B. hydraulischen oder pneumatischen Verstelleinrichtung 18 verstellt, die im vorliegenden Fall unterhalb des Hebels 17 gelagert ist und im Endbereich des Hebels angreift. Das auslaufseitige Ende des einen zur Walzeinrichtung führenden Führungsrohres 16 ist auf einer Lagereinheit 23 schwenkbar gelagert. Die Führungsrohre 15, 16 sind ferner in ihrem einlaufseitigen und auslaufseitigen Bereich verbunden, so daß sie ihre Bewegungen gemeinsam ausführen. Das Führungsrohr 15 ist von Walzeinrichtung 2 weg gekrümmt und auf ein Walzenpaar 19 zum Abzug des Walzgutes 6 gerichtet. Die Walzeinrichtung 2 ist von einer Mehrzahl, d.h. von zumindest zwei, Walzgerüsten 12 gebildet, die unmittelbar hintereinander angeordnet sind, um die entsprechende Querschnittsveränderung auf das Walzgut 6 aufzubringen. Eine Trommel 13 dient zum Aufrollen des querschnittsverringerten Walzgutes 6.

In Fig. 1 ist die Anordnung der Führungseinheit 21 und der Führungen 15, 16 derart, daß das in die Führungseinheit 21 eintretende anfänglich nicht ausreichend erwärmte Walzgut 6 durch die Führung 15 zu dem Abzugs-Walzenpaar 19 geführt wird. Diese Stellung ist auch in Fig. 1a dargestellt, wobei das abzutrennende Walzgut 6 bereits in die Walzen 19 eingeführt ist.

Bei Bewegung des Walzgutes 6 aus der in Fig. 1 gezeigten Stellung wird das Walzgut 6 in der Erwärmungsstrecke erwärmt und seine Temperatur mittels der Temperaturmeßeinrichtung 5 und/oder 5' gemessen. Die Temperaturmeßwerte können entweder abgelesen werden und händisch die Trenneinrichtung 4 bedient werden, oder zweckmäßigerweise ist eine Steuereinrichtung 20̸ für die Steuerung der einzelnen Einrichtungen vorgesehen. Wenn die Temperaturmeßeinrichtungen 5, 5' bei Austritt aus der Erwärmungsstrecke 1 und/oder vor dem Eintritt in die Führungseinheit 21 feststellen, daß das Walzgut 6 ausreichende Verformungstemperatur erreicht hat, so erfolgt eine Abtrennung des nicht ausreichend erwärmten Anfahrabschnittes des Walzgutes 6 durch die Trenneinrichtung 4. Die Lage, d.h. der Zeitpunkt des Schnittes wird dabei von der Steuereinrichtung 20̸ bestimmt und vorzugsweise möglichst unmittelbar zu Beginn des Bereiches angesetzt, in dem festgestellt wird, daß das Walzgut die gewünschte Temperatur erreicht hat, um Abfälle des Walzgutes möglichst gering zu halten. Das durch das Abtrennen gebildete neue vordere Ende des Walzgutes 6, das Verformungstemperatur besitzt, wird sodann direkt der Walzeinrichtung 2 zugeführt.

Im Augenblick der Vollendung des Schnittes werden die Abzugswalzen 19 auf höhere Geschwindigkeit gebracht, um ausreichend Zeit für eine Verstellung der Führungseinheit 21 und der Führungen 15 und 16 in eine Stellung zu ermöglichen, wie sie in Fig. 1b dargestellt ist, gemäß der die Führungseinheit 21 mit der auf die Walzeinrichtung 2 weisende Führung 16 ausgerichtet ist. Bei der dargestellten Ausführungsform werden die Führungseinheit 21 und die Führungen 15, 16 gleichzeitig verstellt bzw. ausgerichtet.

Ein ähnlicher Vorgang erfolgt auch für den Endbereich des Walzgutes 6. In dem Augenblick, in dem das Ende des Walzgutes 6 außer Kontakt mit der ersten Kontaktrolle 8 der Ewärmungsstrecke 1 tritt, erfolgt keine Erwärmung dieses Walzgutbereiches mehr und seine Temperatur sinkt ab einem gewissen Bereich unter die gewünschte Verformungstemperatur.Mit der Temperaturmeßeinrichtung 5 wird dieser Bereich lokalisiert und mit der Trenneinrichtung 4 vor diesem Bereich eine Abtrennung des Endabschnittes des Walzgutes 6 vorgenommen. Eine Umstellung der von der Führungseinheit 21 und den Rohren 15, 16 gebildete Lenkeinrichtung ist in diesem Falle nicht unbedingt erforderlich, da der Endabschnitt des Walzgutes , soferne er nicht mehr angetrieben wird, stehen bleibt, während das ausreichend erwärmte Walzgut 6 durch die Walzeinrichtung 2 gezogen und auf die Trommel 13 aufgewickelt wird. Wenn der nicht erwärmte Endabschnitt des Walzgutes 6 ausreichend lang ist, kann er mit einer Antriebsrolleneinheit 27 ( Fig. 1b) bei gleichzeitiger Verstellung der Lenkeinrichtung in die Abzugsrollen 19 gelenkt und abgezogen werden.

Fig. 2 zeigt eine andere Ausführungsform einer erfindungsgemäßen Anordnung, die sich im wesentlichen durch die Ausbildung der Lenkeinrichtung 3 unterscheidet. Der Trenneinrichtung 4 ist eine ortsfeste unbewegliche Führungseinheit 21 nachgeordnet, der gegenüber mittels der Verstelleinrichtung 18 die Einlauföffnungen 26 der Führungen ( Rohre) 15, 16 ausrichtbar sind. Das Rohr 15 ist von der Walzeinrichtung 2 weg gekrümmt und auf die Abzugswalzen 19 gerichtet, während das Rohr 16 in die Walzeinrichtung 2 geführt ist. Von der Steuereinrichtung 20̸ gesteuert, verstellt die Verstelleinrichtung 18 eine der Einlauföffnungen 26 der Rohre 15, 16 vor die Führungseinheit 21, je nachdem, ob das ankommende Walzgut 6 ausgeschieden werden oder der Walzeinrichtung 2 zugeführt werden soll. Der Walzeinrichtung 2 ist ferner eine Führung 22 nachgeordnet, welche zur Trommel 13 führt. Die eine Führung 16 ist auf der Lagerung 23 verschenkbar gelagert und mit der anderen Führung fest verbunden.

Fig. 2 zeigt die Anfahrstellung , Fig. 2a die Stellung , in der der Anfahrabschnitt des Walzgutes 6 an der Walzeinrichtung 2 vorbeigeführt wird, und Fig. 2b die erfindungsgemäße Anordnung im Walzbetrieb, wobei das Walzgut 6 mit gewünschter Verformungstemperatur durch die Walzeinrichtung 2 geführt wird.

In den Fig. 2, 2a und 2b ist als Trenneinrichtung 4 eine rotierende Schere vorgesehen, die im vorliegenden Fall nicht mit dem Walzgut 6 mitbewegbar ausgebildet ist. Ferner ist nur eine Temperaturmeßeinrichtung 5 vorgesehen bzw.die eher nur Kontrollfunktion besitzende Temperaturmeßeinrichtung 5' weggelassen.

Es ist auch möglich, für jede der Führungen 15, 16 eine eigene Verstelleinrichtung vorzusehen, wobei die Bewegungen der Führungen entsprechend koordiniert sind; in diesem Fall sind die Führungen unabhängig voneinander verstellbar.

Es wird bemerkt, daß die Erwärmungsstrecke von beliebiger dem Fachmann bekannter Art sein kann. Ebenfalls sind die Walzeinrichtungen von bekannter Bauart.

## Patentansprüche

1. Verfahren zum Walzen von Draht- oder Stabmaterial, bei welchem das bei Raumtemperatur geringes Formänderungsvermögen bzw. große Sprodigkeit und/oder hohe Formänderungsfestigkeit besitzende Walzgut, z.B. härtbare Stähle, Schnellstähle, Kupfer-Phospor-Legierungen od. dgl., Walzgut vor der Verformung erwärmt und einer Querschnittsverminderung in zumindest zwei aufeinanderfolgenden Walzschritten in Walzeinrichtungen unterworfen wird, dadurch gekennzeichnet, daß bei Walzbeginn ein Anfahrabschnitt des Walzgutes erwärmt wird, daß der Anfahrabschnitt so lange am Einlauf der Walzeinrichtungen vorbeigeführt wird, bis eine am bewegten Walzgut vor den Walzeinrichtungen durchgeführte Temperaturmessung das Erreichen der Verformungstemperatur des in der Erwärmungsstrecke, vorzugsweise durch induktive oder Widerstandsheizung, erwärmten Walzgutes festellt, worauf die nicht ausreichend bzw. auf geringere als die gewünschte Verformungstemperatur erwärmten, insbesondere die zum Zeitpunkt der Messung in Abzugsrichtung vor dem ausreichend erwärmten Bereich gelegenen Abschnitte des Walzgutes abgetrennt werden, und nur das Verformungstemperatur besitzende Walzgut der Walzverformung zugeführt wird.

2. Verfahren nach Anspruch 1, dadurch gekennzeichnet, daß der Anfahrabschnitt noch im Ruhezustand des Walzgutes erwärmt wird.

3. Verfahren nach Anspruch 1 oder 2, dadurch gekennzeichnet, daß mit dem Beginn des Abzuges bzw. der Bewegung des Walzgutes zugewartet wird, bis der Anfahrabschnitt die gewünschte Verformung- bzw. Walztemperatur erreicht hat.

4. Verfahren nach einem der Ansprüche 1 bis 3, dadurch gekennzeichnet, daß die Temperatur des Walzgutes an zumindest einer Stelle zwischen der Erwärmungstrecke und dem Eintritt in die Walzeinrichtungen kontinuierlich gemessen wird und das Walzgut nach Feststellung des Erreichens der Verformungstemperatur an der Stelle, an der erstmals Verformungstemperatur gemessen wurde, oder an einer bewegungsaufwärts gelegenen Stelle, abgetrennt wird.

5. Verfahren nach einem der Ansprüche 1 bis 4, dadurch gekennzeichnet, daß nach dem Abtrennen des nicht ausreichend erwärmten Walzgutes bzw. des Anfahrabschnittes der abgetrennte Teil mit einer gegenüber der momentanen Bewegung des Walzgutes durch die Erwärmungsstrecke erhöhten Geschwindigkeit abgezogen wird.

6. Verfahren nach einem der Ansprüche 1 bis 5, dadurch gekennzeichnet, daß nach dem Abtrennen des Anfahrabschnittes das auf Verformungstemperatur erwärmte Ende des Walzgutes in die Walzeinrichtungen gelenkt bzw. in diese eingeführt wird.

7. Verfahren nach einem der Ansprüche 1 bis 6, dadurch gekennzeichent, daß bei Feststellung eines Abfalls der Temperatur des Walzgutes unter die Verformungstemperatur, insbesondere im Endbereich des abgezogenen Walzgutes, eine Abtrennung des geringere Temperatur aufweisenden (End)abschnittes des Walzgutes vor dessen Eintritt in die Walzeinrichtung erfolgt.

8. Verfahren nach Anspruch 7, dadurch gekennzeichnet, daß die Abtrennung an der Stelle oder bewegungsabwärts der Stelle des Walzgutes erfolgt, an der dieses eine zulässige Mindestverformungstemperatur unterschreitet.

9. Verfahren nach Anspruch 7 oder 8, dadurch gekennzeichnt, daß der abgetrennte (End)abschnitt an der Walzeinrichtung vorbeigeführt wird,bzw. vor dieser angehalten wird.

10. Verfahren nach einem der Ansprüche 1 bis 9, dadurch gekennzeichnet, daß bei Stählen als Temperatur, bei der eine Abtrennung erfolgt, eine Temperatur von unter 400°C und eine Verformungstemperatur von höchstens 1100°C, vorzugsweise 950°C, gegebenenfalls höchstens AC1- Temperatur bzw. Umwandlungstemperatur in das Gammagefüge der Legierung gewählt wird.

11. Verfahren nach einem der Ansprüche 1 bis 9, dadurch gekennzeichnet, daß bei Kupfer-Phosphor-Legierungen, insbesondere mit 5 bis 15 %, vorzugsweise etwa 10 %, Phosphor eine Abtrennung von Walzgut mit einer Temperatur unterhalb von 200°C, vorzugsweise unter 180 °C, insbesondere unter 150 °C, erfolgt, und eine Verformungstemperatur von 250 °C, vorzugsweise 220°C, nicht überschritten wird.

12. Verfahren nach einem der Ansprüche 1 bis 11, dadurch gekennzeichnet, daß eine Querschnittsabnahme von insgesamt mindestens 40 %, vorzugsweise 60 %, in zumindest zwei Walzschritten vorgenommen wird.

13. Verfahren nach einem der Ansprüche 1 bis 12, dadurch gekennzeichnet, daß das Walzen im ersten Stich mit einer Einlaufgeschwindigkeit von mindestens 0,2 m/s, vorzugsweise mit mindestens 0,5 m/s, erfolgt.

14. Anordnung zum Walzen von Draht- oder Stabmaterial, bestehend aus einer Erwärmungseinrichtung, einer Trenn- und Führungseinrichtung und einer Verformungseinrichtung, in welcher dem Walzgut eine Querschnittsverminderung in zumindest zwei aufeinanderfolgenden Walzschritten erteilbar ist, insbesondere zur Durchführung des Verfahrens nach einem der Ansprüche 1 bis 13, dadurch gekennzeichnet, daß zum Walzen von geringes Formänderungsvermögen bzw. große Sprödigkeit und/oder hohe Formänderungsfestigkeit bei Raumtemperatur besitzendem Walzgut, z.B. härtbaren Stählen, Schnellstahl, Kupfer-Phosphor-Legierungen od. dgl. der mindestens zweistufigen Walzeinrichtung (2) mit insbesondere unmittelbar aufeinanderfolgenden Walzgerüsten (12) eine Erwärmungseinrichtung (1) , insbesondere eine elektrische Schnellerwärmungseinrichtung (8,9,10) mit einer Energieeinbringung in das Walzgut (6) durch Induktion oder direkten Stromdurchgang, vorgeordnet ist, wobei zwischen der Erwärmungseinrichtung (1) und der Walzeinrichtung (2) eine an sich bekannte Trenneinrichtung (4) mit einer Lenkeinrichtung (3, 15, 15, 21) für das Walzgut (6) zur wahlweisen Einstellung einer Vorbeiführung des Walzgutes (6) an der Walzeinrichtung (2) oder einer Zufuhr des Walzgutes (6) zur Walzeinrichtung (2) vorgesehen ist, und daß der Erwärmungseinrichtung (1) zumindest eine Temperaturmeßeinrichtung ( 5, 5') für das Walzgut (6) nachgeordnet ist, von der gegebenenfalls die Tätigkeit der an sich bekannten Trenneinrichtung (4) und der Walzgutführungs- bzw. Lenkeinrichtung (3) gesteuert ist.

15. Anordnung nach Anspruch 14, dadurch gekennzeichnet, daß die Trenneinrichtung (4) in Abzugsrichtung des Walzgutes (6), insbesondere mit der Abzugsgeschwindigkeit des Walzgutes (6), verfahrbar ist.

16. Anordnung nach einem der Ansprüche 14 oder 15, dadurch gekennzeichnet, daß die Trenneinrichtung (4) von einer Schlagschere, einer rotierenden Schere od. dgl. gebildet ist.

17. Anordnung nach einem der Ansprüche 14 bis 16, dadurch gekennzeichnet, daß die Lenkeinrichtung (3) von einer Verstelleinrichtung (18) verstellbare, vorzugsweise rohrartige, Führungen (15,16) mit Einlauföffnungen (26) für das Walzgut (6) aufweist, von denen die eine auf den Walzeingang der Walzeinrichtung (2) und die andere in eine der Walzeinrichtung (2) vorbeiführenden Stellung ausrichtbar ist.

18. Anordnung nach einem der Ansprüche 14 bis 17, dadurch gekennzeichnet, daß eine Steuereinrichtung (20̸) vorgesehen ist, mit der in Abhängigkeit von der am Walzgut (6) mit der Temperaturmeßeinrichtung (5, 5') gemessenen Temperatur die Lenkeinrichtung (3), die Trenneinrichtung (4) und gegebenenfalls die Temperatur in der Erwärmungsstrecke (1) steuerbar bzw. einregelbar sind.

19. Anordnung nach Anspruch 17 oder 18, dadurch gekennzeichnet, daß der an der Walzeinrichtung (2) vorbeiführenden Führung (15) eine Abzugseinrichtung (19) nachgeordnet ist, mit der das Walzgut (6) mit einer gegenüber seiner Geschwindigkeit in der Erwärmungsstrecke (1) erhöhten Geschwindigkeit abziehbar ist.

20. Anordnung nach einem der Ansprüche 17 bis 19, dadurch gekennzeichnet, daß die Verstelleinrichtung (18) hydraulisch ( z.B.ein Hydraulikzylinder) , elektrisch, elektromagnetisch oder mechanisch angetrieben ist.

21. Anordnung nach einem der Ansprüche 17 bis 20, dadurch gekennzeichnet, daß die an der Walzeinrichtung (2) vorbeiführende Führung (15) vom Walzeingang weggekrümmt ist.

22. Anordnung nach einem der Ansprüche 17 bis 21, dadurch gekennzeichnet, daß die Verstelleinrichtung (18) von der Temperaturmeßeinrichtung ( 5, 5') gesteuert ist.

23. Anordnung nach einem der Ansprüche 17 bis 22, dadurch gekennzeichnet, daß die Einlauföffnungen (26) der beiden Führungen (15,16) unmittelbar nebeneinander angeordnet sind.

24. Anordnung nach einem der Ansprüche 17 bis 23, dadurch gekennzeichnet, daß den Einlauföffnungen (26) eine, gegebenenfalls von der Verstelleinrichtung (18) verstellbare, Führungseinheit (21) für das Walzgut (6) vorgeordnet ist, mit welcher Führungseinheit (21) jeweils eine der Führungen (15, 16) fluchtend ausrichtbar ist.

25. Anordnung nach einem der Ansprüche 17 bis 24, dadurch gekennzeichnet, daß die Verstelleinrichtung (18) im Bereich der Einlauföffnungen (26) an den, gegebenenfalls aneinander befestigten bzw. miteinander verbundenen, Führungen (15, 16) angreift, von denen gegebenenfalls eine an ihrem dem den Einlauföffnungen (26) gegenüberliegenden Ende schwenkbar gelagert ist.

## Claims

1. A process for rolling wire material or bar material, in which the rolling stock - which exhibits low deformability or high brittleness and/or high deformation resistance at room temperature, e.g. hardenable steels, high-speed steels, copper-phosphorus alloys or the like - is heated before shaping and is subjected to a reduction of cross-section in rolling devices in at least two consecutive rolling steps, characterised in that an initial portion of the rolling stock is heated at the start of rolling, in that the initial portion is guided past the inlet of the rolling devices until it is established by measuring the temperature of the moved rolling stock in front of the rolling devices that the rolling stock, which has been heated in the heating section, preferably by inductive or resistance heating, has reached the shaping temperature, whereupon the portions of the rolling stock which have not been heated sufficiently or have been heated to a temperature lower than the desired shaping temperature, in particular those portions located in front of the sufficiently heated region in the draw-off direction at the time of measurement, are severed, and only the rolling stock which has reached the shaping temperature is supplied to rolling shaping.

2. A process according to Claim 1, characterised in that the initial portion is heated when the rolling stock is still at rest.

3. A process according to Claim 1 or 2, characterised in that the draw-off or movement of the rolling stock is not started until the initial portion has reached the desired shaping or rolling temperature.

4. A process according to any one of Claims 1 to 3, characterised in that the temperature of the rolling stock is measured continuously at at least one point between the heating section and the entrance into the rolling devices and, once it has been established that the shaping temperature has been reached, the rolling stock is severed at the point at which the shaping temperature was first measured, or at a point located upstream in the direction of movement.

5. A process according to any one of Claims 1 to 4, characterised in that, once the insufficiently heated rolling stock or initial portion has been severed, the severed part is drawn off at a higher speed than the instantaneous movement of the rolling stock through the heating section.

6. A process according to any one of Claims 1 to 5, characterised in that, once the initial portion has been severed, the end of the rolling stock heated to the shaping temperature is directed or guided into the rolling devices.

7. A process according to any one of Claims 1 to 6, characterised in that, when a drop in the temperature of the rolling stock below the shaping temperature is established, in particular in the end region of the drawn-off rolling stock, the (end) portion of the rolling stock having the lower temperature is severed before it enters into the rolling device.

8. A process according to Claim 7, characterised in that the severing takes place at the point or downstream of the point where the rolling stock falls below a permissible minimum shaping temperature.

9. A process according to Claim 7 or 8, characterised in that the severed (end) portion is guided past the rolling device, or is stopped in front of the latter.

10. A process according to any one of Claims 1 to 9, characterised in that, in the case of steels, a temperature of below 400°C is selected as the temperature at which severing takes place, and a shaping temperature is selected which is at most 1100°C, preferably 950°C, and, where appropriate, at most the AC1 temperature or the temperature at which the alloy is transformed into the gamma structure.

11. A process according to any one of Claims 1 to 9, characterised in that, in the case of copper-phosphorus alloys, in particular with 5 to 15 %, preferably approximately 10 %, phosphorus, rolling stock is severed at a temperature below 200°C, preferably below 180°C, in particular below 150°C, and a shaping temperature of 250°C, preferably 220°C, is not exceeded.

12. A process according to any one of Claims 1 to 11, characterised in that the cross-section is reduced by a total of at least 40 %, preferably 60 %, in at least two rolling steps.

13. A process according to any one of Claims 1 to 12, characterised in that the rolling takes place in the first pass at an intake speed of at least 0.2 m/s, preferably at at least 0.5 m/s.

14. An arrangement for rolling wire material or bar material, consisting of a heating device, a separating and guiding device and a shaping device, in which the rolling stock can be given a reduction of its cross-section in at least two consecutive rolling steps, in particular in order to carry out the process according to any one of Claims 1 to 13, characterised in that, in order to roll rolling stock which exhibits low deformability or high brittleness and/or high deformation resistance at room temperature, e.g. hardenable steels, high-speed steel, copper-phosphorus alloys or the like, the rolling device (2), which comprises at least two stages and in particular comprises roll stands (12) arranged in direct succession, is preceded by a heating device (1), in particular an electrical high-speed heating device (8,9,10) where energy is transferred to the rolling stock (6) by induction or direct current passage, a known separating device (4) being provided between the heating device (1) and the rolling device (2), with a directing device (3, 15, 15, 21) for the rolling stock (6) for adjusting whether the rolling stock (6) is guided past the rolling device (2) or alternatively supplied to the rolling device (2), and in that the heating device (1) is followed by at least one temperature measuring device (5, 5') for the rolling stock (6), which where appropriate controls the activity of the known separating device (4) and the rolling-stock guiding and directing device (3).

15. An arrangement according to Claim 14, characterised in that the separating device (4) is displaceable in the draw-off direction of the rolling stock (6), in particular at the draw-off speed of the rolling stock (6).

16. An arrangement according to any one of Claims 14 or 15, characterised in that the separating device (4) is formed by hammer shears, rotating shears or the like.

17. An arrangement according to any one of Claims 14 to 16, characterised in that the directing device (3) comprises guides (15, 16) with inlet openings (26) for the rolling stock (6), which guides (15, 16) are preferably tubular and adjustable by an adjusting device (18), one of which can be aligned with the rolling entrance of the rolling device (2) and one of which can be aligned into a position leading past the rolling device (2).

18. An arrangement according to any one of Claims 14 to 17, characterised in that a controlling device (20) is provided, with which the directing device (3), the separating device (4) and where appropriate the temperature in the heating section (1) can be controlled and regulated in dependence on the temperature of the rolling stock (6) measured by the temperature measuring device (5, 5').

19. An arrangement according to Claim 17 or 18, characterised in that the guide (15) leading past the rolling device (2) is followed by a draw-off device (19), with which the rolling stock (6) can be drawn off at a higher speed than its speed in the heating section (1).

20. An arrangement according to any one of Claims 17 to 19, characterised in that the adjusting device (18) is driven hydraulically (e.g. a hydraulic cylinder), electrically, electromagnetically or mechanically.

21. An arrangement according to any one of Claims 17 to 20, characterised in that the guide (15) leading past the rolling device (2) is bent away from the rolling entrance.

22. An arrangement according to any one of Claims 17 to 21, characterised in that the adjusting device (18) is controlled by the temperature measuring device (5, 5').

23. An arrangement according to any one of Claims 17 to 22, characterised in that the inlet openings (26) of the two guides (15, 16) are arranged directly adjacent one another.

24. An arrangement according to any one of Claims 17 to 23, characterised in that the inlet openings (26) are preceded by a guide unit (21) for the rolling stock (6), which is adjustable by the adjusting device (18) where appropriate and with which one of the guides (15, 16) can be brought into alignment.

25. An arrangement according to any one of Claims 17 to 24, characterised in that the adjusting device (18) acts upon the guides (15, 16) in the region of the inlet openings (26), these guides (15, 16) being fastened or connected to one another where appropriate and one of them being mounted pivotably at its end opposite the inlet openings (26) where appropriate.

## Revendications

1. Procédé de laminage de produits du type fil métallique ou du type barre, selon lequel la température du produit à laminer, qui possède, à la température ambiante, une faible capacité de déformation ou une grande fragilité et/ou une résistance élevée à la déformation, par exemple acier trempable, acier rapide, alliages cuivre-phosphore ou analogue, est élevée avant la déformation et le produit à laminer est soumis à une réduction de section dans un dispositif de laminage en au moins deux passes successives de laminage, caractérisé en ce qu'au début du laminage, un tronçon de démarrage du produit à laminer est soumis à une élévation de température, en ce que le tronçon de démarrage est guidé de façon à passer à l'écart de l'entrée des dispositifs de laminage jusqu'à ce qu'une mesure de température prise sur le produit à laminer, en déplacement, en amont des dispositifs de laminage établisse que le produit à laminer qui se trouve dans la voie d'élévation de température et dont la température a été élevée, de préférence par chauffage inductif ou chauffage par effet Joule, a atteint la température de déformation, en ce qu'ensuite, sont coupés les tronçons du produit à laminer dont la température n'a pas été suffisamment élevée ou a été élevée à une valeur qui reste plus faible que la température voulue de déformation, notamment les tronçons situés à l'instant de la mesure en avant, dans le sens de la traction, de la zone dont la température a été suffisamment élevée, et en ce que seul le produit à laminer possédant la température de déformation est envoyé à la déformation par laminage.

2. Procédé suivant la revendication 1, caractérisé en ce que le tronçon de démarrage est soumis à une élévation de température alors que le produit à laminer est encore au repos.

3. Procédé suivant l'une des revendications 1 et 2, caractérisé en ce que, pour le début de la traction ou du déplacement du produit à laminer, on attend jusqu'à ce que le tronçon de démarrage ait atteint la température voulue de déformation ou de laminage.

4. Procédé suivant l'une des revendications 1 à 3, caractérisé en ce que la température du produit à laminer est mesurée d'une manière continue en au moins un emplacement situé entre la voie d'élévation de température et l'entrée dans les dispositifs de laminage et en ce qu'après qu'il a été établi que la température de déformation est atteinte, le produit à laminer est coupé à l'emplacement auquel la température de déformation a été mesurée pour la première fois ou en un emplacement situé en amont dans le sens de déplacement.

5. Procédé suivant l'une des revendications 1 à 4, caractérisé en ce qu'après avoir coupé le produit à laminer, ou le tronçon de démarrage, dont la température n'a pas été suffisamment élevée, on tire la partie coupée à une vitesse accrue vis-à-vis du déplacement instantané du produit à laminer à travers la voie d'élévation de température.

6. Procédé suivant l'une des revendications 1 à 5, caractérisé en ce qu'après que le tronçon de démarrage a été coupé, I'extrémité du produit à laminer dont la température a été élevée à la température de déformation est orientée vers les dispositifs de laminage ou est introduite dans ces derniers.

7. Procédé suivant l'une des revendications 1 à 6, caractérisé en ce que, lorsqu'il est établi que la température du produit à laminer descend au-dessous de la température de déformation, notamment dans la zone extrême du produit tiré, une coupe du tronçon (extrême) du produit à laminer qui présente une température plus faible est exécutée avant l'entrée de ce tronçon dans le dispositif de laminage.

8. Procédé suivant la revendication 7, caractérisé en ce que la coupe est exécutée à l'emplacement du produit à laminer, ou en aval, dans le sens de déplacement, de l'emplacement auquel le produit à laminer voit sa température passer au-dessous d'une température minimale admissible de déformation.

9. Procédé suivant l'une des revendications 7 et 8, caractérisé en ce que le tronçon (extrême) coupé est guidé à l'écart du dispositif de laminage ou est immobilisé en amont de ce dernier.

10. Procédé suivant l'une des revendications 1 à 9, caractérisé en ce que, dans le cas d'aciers, on choisit, comme température à laquelle une coupe est exécutée, une température inférieure ou égale à 400 °C et, comme température de déformation, une température d'au maximum 1 100 °C, de préférence 950 °C, éventuellement au maximum la température AC1 ou température de transformation en phase gamma de l'alliage.

11. Procédé suivant l'une des revendications 1 à 9, caractérisé en ce que, dans le cas d'alliages cuivre-phosphore, notamment contenant de 5 à 15 %, de préférence 10 % environ, de phosphore, une coupe du produit à laminer est exécutée à une température inférieure à 200 °C, de préférence inférieure à 180 °C, notamment inférieure à 150 °C, et une température de déformation ne dépassant pas 250 °C, de préférence 220 °C.

12. Procédé suivant l'une des revendications 1 à 11, caractérisé en ce qu'il est exécuté une réduction de section qui, dans l'ensemble, est égale à au moins 40 %, de préférence 60 %, en au moins deux passes de laminage.

13. Procédé suivant l'une des revendications 1 à 12, caractérisé en ce que, dans la première passe, le laminage est exécuté à une vitesse d'entrée égale à au moins 0,2 m/s, de préférence au moins égale à 0,5 m/s.

14. Installation de laminage de produits du type fil métallique ou barre, constituée d'un dispositif d'élévation de température, d'un dispositif de coupe et de guidage et d'un dispositif de déformation dans lequel une réduction de section peut être appliquée au produit à laminer en au moins deux passes successives de laminage, notamment pour la mise en oeuvre du procédé suivant l'une des revendications 1 à 13, caractérisée en ce que, pour le laminage de produits à laminer possédant, à la température ambiante, une faible capacité de déformation ou une grande fragilité et/ou une résistance élevée à la déformation, par exemple aciers trempables, acier rapide, alliages cuivre-phosphore ou analogues, il est disposé, en amont du dispositif de laminage (2), qui comprend au moins deux étages et comporte des cages de laminoir (12) disposées notamment directement l'une derrière l'autre, un dispositif d'élévation de température (1), notamment un dispositif électrique d'élévation rapide de température (8, 9, 10), permettant une introduction d'énergie dans le produit à laminer (6) par induction ou par passage direct de courant, tandis qu'entre le dispositif d'élévation de température (1) et le dispositif de laminage (2), il est disposé un dispositif de coupe (4), en soi connu, auquel est associé un dispositif (3, 15, 16, 21) d'orientation du produit à laminer (6) qui sert à déterminer au choix un passage du produit à laminer (6) à l'écart du dispositif de laminage (2) ou un envoi du produit à laminer (6) au dispositif de laminage (2) et en ce qu'en aval du dispositif d'élévation de température (1), il est disposé au moins un dispositif (5, 5') de mesure de la température du produit à laminer (6), au moyen duquel l'activité du dispositif de coupe (4) en soi connu et du dispositif (3) de guidage ou d'orientation du produit à laminer est éventuellement commandée.

15. Installation suivant la revendication 14, caractérisée en ce que le dispositif de coupe (4) est agencé de façon à pouvoir être déplacé dans le sens de traction du produit à laminer (6), notamment à la vitesse de traction du produit à laminer (6).

16. Installation suivant l'une des revendications 14 et 15, caractérisée en ce que le dispositif de coupe (4) consiste en une cisaille-guillotine, une cisaille rotative ou analogue.

17. Installation suivant l'une des revendications 14 à 16, caractérisée en ce que le dispositif d'orientation (3) comprend des guides (15, 16), de préférence tubulaires, qui sont agencés de façon à pouvoir être réglés en position au moyen d'un dispositif de déplacement (18) et comportent des ouvertures (26) d'entrée du produit à laminer (6) et dont l'un peut être orienté vers l'entrée de laminage du dispositif de laminage (2) et l'autre peut être orienté dans une position faisant passer le produit à l'écart du dispositif de laminage (2).

18. Installation suivant l'une des revendications 14 à 17, caractérisée en ce qu'il est prévu un dispositif de commande (20) au moyen duquel le dispositif d'orientation (3), le dispositif de coupe (4) et éventuellement la température dans la voie d'élévation de température (1) peuvent être commandés ou réglés en fonction de la température mesurée sur le produit à laminer (6) au moyen du dispositif de mesure de température (5, 5').

19. Installation suivant l'une des revendications 17 et 18, caractérisée en ce qu'en aval du guide (15) faisant passer à l'écart du dispositif de laminage (2), il est disposé un dispositif de traction (19) au moyen duquel le produit à laminer (6) peut être soumis à une traction à une vitesse accrue en comparaison de sa vitesse dans la voie d'élévation de température (1).

20. Installation suivant l'une des revendications 17 à 19, caractérisée en ce que le dispositif de déplacement (18) est à entraînement hydraulique (par exemple un vérin hydraulique), électrique, électromagnétique ou mécanique.

21. Installation suivant l'une des revendications 17 à 20, caractérisée en ce que le guide (15) faisant passer à l'écart du dispositif de laminage (2) a une forme courbe le faisant passer à l'écart de l'entrée de laminage.

22. Installation suivant l'une des revendications 17 à 21, caractérisée en ce que le dispositif de déplacement (18) est commandé par le dispositif de mesure de température (5, 5').

23. Installation suivant l'une des revendications 17 à 22, caractérisée en ce que les ouvertures d'entrée (26) des deux guides (15, 16) sont disposées directement l'une à côté de l'autre.

24. Installation suivant l'une des revendications 17 à 23, caractérisée en ce qu'en amont des ouvertures d'entrée (26), il est disposé une unité (21) de guidage du produit à laminer (6), qui est éventuellement agencée de façon à pouvoir être réglée en position au moyen du dispositif de déplacement (18), et dans l'alignement de laquelle l'un des guides (15, 16) peut chaque fois être placé.

25. Installation suivant l'une des revendications 17 à 24, caractérisée en ce que le dispositif de déplacement (18) exerce son action, dans la zone des ouvertures d'entrée (26), sur les guides (15, 16) qui sont éventuellement fixés l'un à l'autre ou reliés l'un à l'autre et dont l'un est éventuellement monté de façon à pouvoir basculer à son extrémité opposée aux ouvertures d'entrée (26).
